# EUROPÄISCHE PATENTSCHRIFT

(11) **EP 1 634 814 B1**
(45) Veröffentlichungstag und Bekanntmachung des Hinweises auf die Patenterteilung: **11.11.2009**
(21) Anmeldenummer: 04021438.9
(22) Anmeldetag: 09.09.2004
(51) Int. Cl.: B65D 19/44, B23Q 7/14

(54) **Flachpalette und Verfahren zur Herstellung einer Flachpalette**
Flat pallet and a method for producing such
Palette plate et son procédé de fabrication

(43) Veröffentlichungstag der Anmeldung: 15.03.2006
(73) Patentinhaber: WENDT GmbH, D-40670 Meerbusch (DE)
(72) Erfinder: Lamers, Norbert, 47445 Moers (DE)
(74) Vertreter: DR. STARK & PARTNER

(56) Entgegenhaltungen:
- DE-A1- 2 756 814
- DE-C1- 3 444 320
- DE-U- 8 408 814
- DE-U- 20 312 854
- DE-U- 29 707 656
- NL-C- 1 005 913

## Beschreibung

Die Erfindung betrifft ein Verfahren zur Herstellung einer Flachpalette für die definierte flache und/oder stehende Lagerung von vorzugsweise als Wendeschneidplatten ausgebildeten Schneidplatten oder dergleichen, insbesondere zur Beschickung eines Bearbeitungszentrums, zum Transport zu einem Bearbeitungszentrum hin oder von einem Bearbeitungszentrum weg, mit einem Haltebereich, der eine Anzahl an jeweils zumindest ein Fach bildenden Anlageelementen aufweist, die derart ausgebildet sind, dass jeweils die zu lagernde Wendeschneidplatte in dem durch die Anlageelemente gebildeten Fach zumindest in etwa ausgerichtet, insbesondere formzentriert, angeordnet ist.

Aus der Praxis sind derartige Verfahren bekannt, wobei die Flachpalette entweder als ein- oder mehrteiliges Formteil aus einem Kunststoffmaterial gegossen wird oder aber in Modulbauweise ausgeführt ist. Insoweit kann die Flachpalette aus einer Trägerplatte bestehen, die mit Halterungen für die Aufnahme der Wendeschneidplatten bestückt wird.

Auch sind Verfahren bekannt, bei denen ein durch Erhitzen weichgemachtes plattenförmiges Material in eine mit Ausnehmungen versehene Schalenstruktur umgeformt wird, die es nach Erkalten behält. Ein solches Verfahren ist beispielsweise in der DE 203 12 854 U1 beschrieben.

Nachteilig bei den vorbekannten Verfahren ist, dass die Herstellung recht aufwendig ist und insoweit alleine aus Kostenerwägungen nur dann Anwendung finden kann, wenn große Stückzahlen an Flachpaletten benötigt werden. Dies ist jedoch der Fall, wenn die darauf zu lagernden Wendeschneidplatten in einer Serienproduktion hergestellt werden.

Sofern jedoch Kleinserien oder aber lediglich geringere Stückzahlen eines speziellen Typs einer Wendeschneidplatte hergestellt werden sollen, wird eine Flachpalette mit an diese Wendeschneidplatten entsprechend angepassten Fächern benötigt, damit die Wendeschneidplatten der Kleinserie so auf der Flachpalette angeordnet werden können, dass sie zum einen ohne Beschädigungen der empfindlichen Schneidkanten transportiert werden können und zum anderen die Anordnung sicherstellt, dass sich die Wendeschneidplatte in einer formzentrierten Anordnung für den definierten Zugriff eines Greifers oder dergleichen befindet und ein solcher Zugriff erfolgen kann.

Aufgabe der Erfindung ist es, die vorgenannten Nachteile zu vermeiden und eine Flachpalette der eingangs genannten Art anzugeben, die einfach und kostengünstig hergestellt und auf eine spezifische Form einer Wendeschneidplatte für deren Transport und Lagerung abgestimmt ausgebildet werden kann.

Diese Aufgabe wird gelöst, indem der Haltebereich der Flachpalette eine Lagerfläche aufweist, welche als Fach zumindest eine bleibende vertiefte Verformung für eine Wendeschneidplatte erfährt, indem die Lagerfläche durch Absenken eines Verformstempels mit zumindest einem Fach versehen wird, wobei die Lagerfläche aus einem insbesondere synthetisch hergestellten, zumindest im Wesentlichen nicht elastisch verformbaren Material besteht.

Hierdurch kann die Flachpalette genau auf die Form der zu transportierenden und zu lagernden Wendeschneidplatten abgestimmt werden. Insbesondere ist es möglich, auch Fächer für verschieden ausgebildete Wendeschneidplatten auf einer Flachpalette zusammenzufassen, so dass im Extremfall die benötigte Flachpalette für den Transport eines Vielzahl verschiedener Einzelanfertigungen jeweils ein spezifisches Fach für jede Ausführungsvariante der Wendeschneidplatten aufweist.

Für das Material der Flachpalette kommen pastöse Materialien, wie Gips oder Knetmasse, in Frage, die entweder durch Zeitablauf aushärten oder aber durch Hitze oder Strahlungseinwirkung, wie z. B. UV- oder Infrarotstrahlung bzw. Elektronenstrahlen ausgehärtet werden. Das Einbringen des Fachs muss dabei in einem Zustand des Rohrmaterials erfolgen, wenn dieses bereits keine Rückstellneigung mehr aufweist, d. h. z. B. der Gips bereits zu stocken angefangen hat.

Auch kann das Material ein Schaumstoff mit zerstörbaren Poren sein, der zumindest eine gewisse Härte aufweist und nicht elastisch ist. Dabei werden durch das Niederdrücken des Verformstempels eine Anzahl an Poren zerstört, so dass eine entsprechende Aussparung als Fach für die Wendeschneidplatte entsteht.

Vorzugsweise kann der Verformstempel aus einer zu lagernden Wendeschneidplatte oder einem entsprechenden Formmuster bestehen, so dass zum einen kein separates Werkzeug für die Herstellung des Fachs in der Flachpalette angefertigt werden muss und zum anderen eine gute Passgenauigkeit von Fach und darin zu lagernder Wendeschneidplatte zwangsläufig gegeben ist.

Insoweit kann der Verformstempel entweder der Form des zu erzielenden Fachs genau angepasst sein, was bei Verwendung einer Wendeschneidplatte oder eines entsprechenden Musters automatisch der Fall ist, oder es kann ein genereller Verformstempel, z. B. in Form einer Nadel oder dergleichen, verwendet werden, der entsprechend der zu erzielenden Fachkontur seitlich und/oder auch hinsichtlich der Eindrücktiefe verfahren werden kann.

Das Material der Lagerfläche kann durch Aufbringen eines über einem bestimmten Grenzwert liegenden Druckes dauerhaft verformbar sein und der Verformstempel mit einem solchen Druck in die Lagerfläche eingedrückt oder in eingedrücktem Zustand verfahren werden, so dass einfach und ohne entsprechend erforderliches Werkzeug das Fach in die Lagerfläche eingebracht werden kann.

Im einfachsten Fall wird die fertiggestellte Wendeschneidplatte einfach in die Lagerfläche der Flachpalette eingesteckt oder aber in ein bereits zu einem früheren Zeitpunkt in die Flachpalette eingebrachtes Fach abgelegt.

Das Material der Lagerfläche kann auch durch Erhitzung über einen bestimmten Grenzwert dauerhaft verformbar sein und der Verformstempel auf eine solche Temperatur erhitzt und dann in die Lagerfläche eingedrückt werden, so dass eine höhere Stabilität der Lagerfläche gegeben und/oder ein geringerer Druck bei der Herstellung des Fachs erforderlich ist.

Die Anfertigung der Flachpalette kann durch das Bearbeitungszentrum selbst erfolgen, so dass keine separate Maschine für die Herstellung der angepassten Flachpalette benötigt wird. Dies kann entweder kurz vor der Herstellung der auf der Flachpalette abzulegenden Schneidplatten oder auch für jede einzelne Schneidplatte unmittelbar nach deren Herstellung mittels der Schneidplatte selbst erfolgen.

Die Erfindung betrifft weiterhin eine Flachpalette für die definierte flache und/oder stehende Lagerung von Wendeschneidplatten oder dergleichen, insbesondere beim Transport zu einem Bearbeitungszentrum, mit einem Haltebereich, der eine Anzahl an jeweils zumindest ein Fach bildenden Anlageelementen aufweist, die derart ausgebildet sind, dass jeweils die zu lagernde Wendeschneidplatte in dem durch die Anlageelemente gebildeten Fach zumindest in etwa ausgerichtet, insbesondere formzentriert angeordnet ist. Diese kann insbesondere nach dem erfindungsgemäßen Verfahren hergestellt sein.

Die aus der Praxis vorbekannten Flachpaletten und die ihnen innenwohnenden Nachteile sind bereits eingangs beschrieben.

Die der Erfindung zugrunde liegende Aufgabe wird weiterhin auch gelöst durch eine Flachpalette, die eine Lagerfläche aufweist, welche zumindest eine bleibende Verformung in Form eines vertieften Fachs für eine Wendeschneidplatte aufweist, die durch Absenken eines auf die Form des zu erzielenden Fachs abgestimmten Verformstempels mit zumindest einem Fach versehen ist, wobei die Lagerfläche aus einem insbesondere synthetisch hergestellten, zumindest im Wesentlichen nicht elastisch verformbaren Material besteht.

Für das Material der Flachpalette kommen pastöse Materialien, wie Gips oder Knetmasse, in Frage, die entweder durch Zeitablauf aushärten oder aber durch Hitze oder Strahlungseinwirkung, wie z. B. UV- oder Infrarotstrahlung bzw. Elektronenstrahlen ausgehärtet werden. Das Einbringen des Fachs muss dabei in einem Zustand des Rohrmaterials erfolgen, wenn dieses bereits keine Rückstellneigung mehr aufweist, d. h. z. B. der Gips bereits zu stocken angefangen hat.

Auch kann das Material ein Schaumstoff mit zerstörbaren Poren sein, der zumindest eine gewisse Härte aufweist und nicht elastisch ist. Dabei werden durch das Niederdrücken des Verformstempels eine Anzahl an Poren zerstört, so dass eine entsprechende Aussparung als Fach für die Wendeschneidplatte entsteht.

Das Material der Lagerfläche kann durch Aufbringen eines über einem bestimmten Grenzwert liegenden Druckes und/oder durch Erhitzung über einen bestimmten Grenzwert dauerhaft verformbar sein.

## Patentansprüche

1. Verfahren zur Herstellung einer Flachpalette für die definierte flache und/oder stehende Lagerung von vorzugsweise als Wendeschneidplatten ausgebildeten Schneidplatten oder dergleichen, insbesondere zur Beschickung eines Bearbeitungszentrums, zum Transport zu einem Bearbeitungszentrum hin oder von einem Bearbeitungszentrum weg, mit einem Haltebereich, der eine Anzahl an jeweils zumindest ein Fach bildenden Anlageelementen aufweist, die derart ausgebildet sind, dass jeweils die zu lagernde Wendeschneidplatte in dem durch die Anlageelemente gebildeten Fach zumindest in etwa ausgerichtet, insbesondere formzentriert, angeordnet ist, **dadurch gekennzeichnet, dass** der Haltebereich der Flachpalette eine Lagerfläche aufweist, welche als Fach zumindest eine bleibende vertiefte Verformung für eine Wendeschneidplatte erfährt, indem die Lagerfläche durch Absenken eines Verformstempels mit zumindest einem Fach versehen wird, wobei die Lagerfläche aus einem insbesondere synthetisch hergestellten, zumindest im Wesentlichen nicht elastisch verformbaren Material besteht, wobei die Flachpalette aus pastösen Materialien, wie Gips oder Knetmasse, die entweder durch Zeitablauf aushärten oder aber durch Hitze oder Strahlungseinwirkung, wie z. B. UV- oder Infrarotstrahlung bzw. Elektronenstrahlen ausgehärtet werden, besteht und das Einbringen des Fachs dabei in einem Zustand des Rohmaterials erfolgt, wenn dieses bereits keine Rückstellneigung mehr aufweist, d. h. z. B. der Gips bereits zu stocken angefangen hat, oder aber das Material der Flachpalette ein Schaumstoff mit zerstörbaren Poren ist, der zumindest eine gewisse Härte aufweist und nicht elastisch ist, wobei durch das Niederdrücken des Verformstempels eine Anzahl an Poren zerstört wird, so dass eine entsprechende Aussparung als Fach für die Wendeschneidplatte entsteht.

2. Verfahren nach Anspruch 1, **dadurch gekennzeichnet, dass** der Verformstempel auf die Form des zu erzielenden Fachs abgestimmt ist, insbesondere aus einer zu lagernden Wendeschneidplatte oder einem entsprechenden Formmuster besteht.

3. Verfahren nach Anspruch 1 oder 2, **dadurch gekennzeichnet, dass** das Material der Lagerfläche durch Aufbringen eines über einem bestimmten Grenzwert liegenden Druckes dauerhaft verformbar ist und der Verformstempel mit einem solchen Druck in die Lagerfläche eingedrückt wird.

4. Verfahren nach einem der Ansprüche 1 bis 3, **dadurch gekennzeichnet, dass** das Material der Lagerfläche durch Erhitzung über einen bestimmten Grenzwert dauerhaft verformbar ist und der Verformstempel auf eine solche Temperatur erhitzt und in die Lagerfläche eingedrückt wird.

5. Verfahren nach einem der Ansprüche 1 bis 4, **dadurch gekennzeichnet, dass** die Anfertigung der Flachpalette insbesondere kurz vor der Herstellung der Schneidplatten durch das Bearbeitungszentrum selbst erfolgt.

6. Flachpalette für die definierte flache und/oder stehende Lagerung von Wendeschneidplatten oder dergleichen, insbesondere beim Transport zu einem Bearbeitungszentrum, mit einem Haltebereich, der eine Anzahl an jeweils zumindest ein Fach bildenden Anlageelementen aufweist, die derart ausgebildet sind, dass jeweils die zu lagernde Wendeschneidplatte in dem durch die Anlageelemente gebildeten Fach zumindest in etwa ausgerichtet, insbesondere formzentriert angeordnet ist, insbesondere hergestellt nach einem Verfahren gemäß der Ansprüche 1 bis 5, **dadurch gekennzeichnet, dass** die Flachpalette eine Lagerfläche aufweist, welche zumindest eine bleibende Verformung in Form eines vertieften Fachs für eine Wendeschneidplatte aufweist, die durch Absenken eines auf die Form des zu erzielenden Fachs abgestimmten Verformstempels mit zumindest einem Fach versehen ist, wobei die Lagerfläche aus einem insbesondere synthetisch hergestellten, zumindest im Wesentlichen nicht elastisch verformbaren Material besteht, wobei die Flachpalette aus pastösen Materialien, wie Gips oder Knetmasse, die entweder durch Zeitablauf aushärten oder aber durch Hitze oder Strahlungseinwirkung, wie z. B. UV- oder Infrarotstrahlung bzw. Elektronenstrahlen ausgehärtet werden besteht und das Einbringen des Fachs dabei in einem Zustand des Rohmaterials erfolgt, wenn dieses bereits keine Rückstellneigung mehr aufweist, d. h. z. B. der Gips bereits zu stocken angefangen hat, oder aber das Material der Flachpalette ein Schaumstoff mit zerstörbaren Poren ist, der zumindest eine gewisse Härte aufweist und nicht elastisch ist, wobei durch das Niederdrücken des Verformstempels eine Anzahl an Poren zerstört wird, so dass eine entsprechende Aussparung als Fach für die Wendeschneidplatte entsteht.

7. Flachpalette nach Anspruch 6, **dadurch gekennzeichnet, dass** das Material der Lagerfläche durch Aufbringen eines über einem bestimmten Grenzwert liegenden Druckes dauerhaft verformbar ist.

8. Flachpalette nach Anspruch 6 oder 7, **dadurch gekennzeichnet, dass** das Material der Lagerfläche durch Erhitzung über einen bestimmten Grenzwert dauerhaft verformbar ist.

## Claims

1. Method for producing a flat pallet for the defined flat and/or upright storage of inserts that are preferably in the form of indexable inserts or the like, in particular for supplying a processing centre, for transport to a processing centre and from a processing centre, said pallet having a holding region which has a number of contact elements each forming at least one compartment, said contact elements being developed in such a manner that in each case the indexable insert to be stored is positioned in the compartment formed by the contact elements at least in an approximately aligned, in particular form-centred manner, **characterized in that** the holding region of the flat pallet has a bearing surface, which, as a compartment, experiences at least one permanent recessed deformation for an indexable insert by the bearing surface being provided with at least one compartment by lowering a deforming expander, wherein the bearing surface is made of a material that is produced in particular in a synthetic manner and is at least substantially not resiliently deformable, wherein the flat pallet is produced from pasty materials such as gypsum or mastic, which either harden over time or are hardened through heat or the effect of radiation, such as, for example, ultraviolet radiation or electron radiation, and the realizing of the compartment is effected, in this case, in a state of the raw material when said raw material no longer exhibits any resetting tendency, i.e., for example the gypsum has already started to solidify, or the material of the flat pallet is a foamed material with destructible pores, which has at least a certain hardness and is not resilient, wherein the pressing down of the deforming expander causes a number of pores to be destroyed so that a corresponding recess is created as a compartment for the indexable insert.

2. Method according to Claim 1, **characterized in that** the deforming expander is matched to the form of the compartment to be obtained, in particular consisting of an indexable insert to be stored or a corresponding form pattern.

3. Method according to Claim 1 or 2, **characterized in that** the material of the bearing surface is permanently deformable by applying a pressure that is in excess of a certain value and the deforming expander is pressed into the bearing surface at such a pressure.

4. Method according to one of Claims 1 to 3, **characterized in that** the material of the bearing surface is permanently deformable by heating in excess of a certain limit value and the deforming expander is heated to such a temperature and pressed into the bearing surface.

5. Method according to one of Claims 1 to 4, **characterized in that** the manufacture of the flat pallet is effected shortly before the production of the inserts by the processing centre itself.

6. Flat pallet for the defined flat and/or upright storage of indexable inserts or the like, in particular during transport to a processing centre, said pallet having a holding region which has a number of contact elements each forming at least one compartment, said contact elements being developed in such a manner that in each case the indexable insert to be stored is positioned in the compartment formed by the contact elements at least in an approximately aligned, in particular form-centred manner, in particular said pallet being produced in accordance with a method according to Claims 1 to 5, **characterized in that** the flat pallet has a bearing surface, which has at least one permanent deformation in the form of a recessed compartment for an indexable insert, said bearing surface being provided with at least one compartment by lowering a deforming expander that matches the shape of the compartment to be obtained, wherein the bearing surface is made from a material that is produced in particular in a synthetic manner and is at least substantially not resiliently deformable, wherein the flat pallet is produced from pasty materials, such as gypsum or mastic which either harden over time or are hardened through heat or the effect of radiation, such as, for example, ultraviolet radiation or electron radiation, and the realizing of the compartment, in this case, is effected in a state of the raw material when said raw material no longer exhibits any resetting tendency, i.e., for example, the gypsum has already started to solidify, or the material of the flat pallet is a foamed material; with destructible pores, which has at least a certain hardness and is not resilient, wherein the pressing down of the deforming expander causes a number of pores to be destroyed so that a corresponding recess is created as a compartment for the indexable insert.

7. Flat pallet according to Claim 6, **characterized in that** the material of the bearing surface is permanently deformable by applying a pressure in excess of a certain limit value.

8. Flat pallet according to Claim 6 or 7, **characterized in that** the material of the bearing surface is permanently deformable by heating in excess of a certain limit value.

## Revendications

1. Procédé de fabrication d'une palette aplatie pour le stockage bien défini, à plat et/ou vertical, de plaquettes de coupe ou pièces similaires réalisées, de préférence, comme des plaquettes amovibles, notamment pour l'alimentation d'un poste central d'usinage, pour le transport vers un poste central d'usinage ou à partir d'un poste central d'usinage, comportant une zone de retenue munie d'un certain nombre d'éléments d'appui qui forment, à chaque fois, au moins un compartiment et sont réalisés de telle sorte que la plaquette amovible, devant être respectivement stockée, se trouve dans le compartiment formé par lesdits éléments d'appui, en étant au moins sensiblement alignée et notamment centrée par conformation, **caractérisé par le fait que** la zone de retenue de la palette aplatie offre une surface de stockage subissant, en tant que compartiment, au moins une déformation durable en profondeur pour recevoir une plaquette amovible, en ce sens que ladite surface de stockage est pourvue d'au moins un compartiment par abaissement d'un poinçon de déformation, sachant que ladite surface de stockage est constituée d'un matériau notamment produit par synthèse et au moins pour l'essentiel dépourvu de déformabilité élastique, sachant que ladite palette aplatie consiste en des matériaux pâteux tels que du plâtre ou une masse ou pâte à modeler, qui durcissent par écoulement d'un certain laps de temps, ou bien dont le durcissement est provoqué par la chaleur ou par l'action d'un rayonnement tel qu'un rayonnement UV ou infrarouge, par exemple, voire respectivement par des rayonnements électroniques, et le façonnage du compartiment a alors lieu dans une condition du matériau brut dans laquelle ce dernier n'accuse déjà plus aucune propension à la rétrodéformation, c'est-à-dire par exemple lorsque le plâtre a déjà commencé à se solidifier, ou bien lorsque le matériau constituant ladite palette aplatie est une mousse à pores destructibles qui possède au moins une certaine dureté et est dépourvue d'élasticité, sachant que l'enfoncement du poinçon de déformation se traduit par la destruction d'un certain nombre de pores, ce qui donne naissance à un évidement correspondant, matérialisant un compartiment destiné à la plaquette amovible.

2. Procédé selon la revendication 1, **caractérisé par le fait que** le poinçon de déformation est coordonné avec la forme du compartiment devant être obtenu, en se présentant notamment comme une plaquette amovible devant être stockée, ou bien comme un gabarit correspondant.

3. Procédé selon la revendication 1 ou 2, **caractérisé par le fait que** le matériau de la surface de stockage est déformable durablement par application d'une pression excédant une valeur limite déterminée, et le poinçon de déformation est enfoncé dans ladite surface de stockage sous une telle pression.

4. Procédé selon l'une des revendications 1 à 3, **caractérisé par le fait que** le matériau de la surface de stockage est déformable durablement par chauffage au-delà d'une valeur limite déterminée, et le poinçon de déformation est chauffé jusqu'à une telle température, puis enfoncé dans ladite surface de stockage.

5. Procédé selon l'une des revendications 1 à 4, **caractérisé par le fait que** la production de la palette aplatie a notamment lieu peu avant la fabrication des plaquettes de coupe par le poste central d'usinage.

6. Palette aplatie pour le stockage bien défini, à plat et/ou vertical, de plaquettes amovibles ou de pièces similaires, en particulier lors du transport vers un poste central d'usinage, comportant une zone de retenue munie d'un certain nombre d'éléments d'appui qui forment, à chaque fois, au moins un compartiment et sont réalisés de telle sorte que la plaquette amovible, devant être respectivement stockée, se trouve dans le compartiment formé par lesdits éléments d'appui, en étant au moins sensiblement alignée et notamment centrée par conformation, ladite palette étant en particulier fabriquée selon un procédé conforme aux revendications 1 à 5, et étant **caractérisée par le fait que** ladite palette aplatie offre une surface de stockage dotée d'au moins une déformation durable revêtant la forme d'un compartiment façonné en profondeur et destiné à une plaquette amovible munie d'au moins un compartiment par abaissement d'un poinçon de déformation coordonné avec la forme du compartiment à obtenir, sachant que ladite surface de stockage est constituée d'un matériau notamment produit par synthèse et au moins pour l'essentiel dépourvu de déformabilité élastique, sachant que ladite palette aplatie consiste en des matériaux pâteux tels que du plâtre ou une masse ou pâte à modeler, qui durcissent par écoulement d'un certain laps de temps, ou bien dont le durcissement est provoqué par la chaleur ou par l'action d'un rayonnement tel qu'un rayonnement UV ou infrarouge, par exemple, voire respectivement par des rayonnements électroniques, et le façonnage du compartiment a alors lieu dans une condition du matériau brut dans laquelle ce dernier n'accuse déjà plus aucune propension à la rétrodéformation, c'est-à-dire par exemple lorsque le plâtre a déjà commencé à se solidifier, ou bien lorsque le matériau constituant ladite palette aplatie est une mousse à pores destructibles qui possède au moins une certaine dureté et est dépourvue d'élasticité, sachant que l'enfoncement du poinçon de déformation se traduit par la destruction d'un certain nombre de pores, ce qui donne naissance à un évidement correspondant, matérialisant un compartiment destiné à la plaquette amovible.

7. Palette aplatie selon la revendication 6, **caractérisée par le fait que** le matériau de la surface de stockage est déformable durablement par application d'une pression excédant une valeur limite déterminée.

8. Palette aplatie selon la revendication 6 ou 7, **caractérisée par le fait que** le matériau de la surface de stockage est déformable durablement par chauffage au-delà d'une valeur limite déterminée.
